# EUROPÄISCHE PATENTSCHRIFT

(11) **EP 1 649 549 B1**
(45) Veröffentlichungstag und Bekanntmachung des Hinweises auf die Patenterteilung: **02.11.2006**
(21) Anmeldenummer: 04740236.7
(22) Anmeldetag: 24.06.2004
(51) Int. Cl.: H01R 12/04, H01R 4/24

(54) **ADERANSCHLUSSMODUL FÜR LEITERPLATTEN**
CONDUCTOR CONNECTING MODULE FOR PRINTED CIRCUIT BOARDS
MODULE DE CONNEXION DE CONDUCTEURS POUR DES CARTES A CIRCUITS IMPRIMES

(30) Priorität: 25.07.2003 DE 10333913
(43) Veröffentlichungstag der Anmeldung: 26.04.2006
(73) Patentinhaber: ADC GMBH, 14167 Berlin (DE)
(72) Erfinder: NEUMETZLER, Heiko, 12167 Berlin (DE)
(86) Internationale Anmeldenummer: PCT/EP2004/006821
(87) Internationale Veröffentlichungsnummer: WO 2005/020376

(56) Entgegenhaltungen:
- EP-A- 0 743 705
- US-A- 6 050 845
- US-A- 6 135 821

## Beschreibung

Die Erfindung betrifft ein Aderanschlussmodul für Leiterplatten gemäß dem Oberbegriff des Anspruchs 1.

Ein solches Aderanschlussmodul ist beispielsweise aus der EP 0 766 952 B1 bekannt. Das Aderanschlussmodul umfasst ein Gehäuse, in dem Kontaktelemente angeordnet sind, wobei die Kontaktelemente einen ersten Kontaktbereich aufweisen, der als Schneid-Klemm-Kontakt ausgebildet ist, sowie einen zweiten Kontaktbereich, der als lötbarer Kontaktpin ausgebildet ist. Das Gehäuse ist einteilig ausgebildet und wird über die Kontaktpins mit der Leiterplatte verlötet. Die Kontaktelemente werden von der Oberseite des Gehäuses eingeschoben und durch Anschläge gehalten, wobei im eingeschobenen Zustand die Kontaktpins aus der Unterseite des Gehäuses herausragen. Zur Schirmung sind Schirmungsbleche vorgesehen, die von der Unterseite des Gehäuses eingeschoben werden und jeweils zwischen zwei Paaren von Kontaktelementen angeordnet sind. Die Schirmbleche sind ebenfalls mit Kontaktpins ausgebildet, so dass diese ebenfalls mit der Leiterplatte verlötet und auf eine gemeinsame Masseleitung gelegt werden können. Derartige Aderanschlussmodule werden auch als PCB-Printmodule bezeichnet. Über die als Schneid-Klemm-Kontakte ausgebildeten Kontaktbereiche können dann Adern elektrisch mit der Leiterplatte verbunden werden. Werden die Leiterplatten in einem Gehäuse oder einem Einschub eingesetzt, so muss die Leiterplatte zuvor beschaltet werden bzw. bei einer nachträglichen Änderung der Beschaltung muss das Gehäuse bzw. der Einschub entfernt werden.

US-A-6 050 845 offenbart ein Aderanschlussmodul nach dem Oberbegriff des Anspruchs 1.

Der Erfindung liegt daher das technische Problem zugrunde, ein Aderanschlussmodul für Leiterplatten zu schaffen, mittels dessen eine einfachere Beschaltung mit Adern möglich ist.

Die Lösung des technischen Problems ergibt sich durch den Gegenstand mit den Merkmalen des Patentanspruchs 1. Weitere vorteilhafte Ausgestaltungen der Erfindung ergeben sich aus den Unteransprüchen.

Hierzu sind die Kontaktelemente derart ausgebildet, dass die Längsachsen der Schneid-Klemm-Kontakte im montierten Zustand des Aderanschlussmoduls parallel zur Oberfläche der Leiterplatte liegen. Hierdurch ist es möglich, die Schneid-Klemm-Kontakte bei Einschüben über die Frontplatte von außen zugänglich zu machen. Dies wiederum ermöglicht ein einfaches nachträgliches Beschalten der Schneid-Klemm-Kontakte, ohne den Einschub oder benachbarte Einschübe entfernen zu müssen. Gleiches gilt sinngemäß, wenn die Leiterplatte in einem Gehäuse angeordnet wird. Ein weiterer Vorteil ist, dass die Anordnung auf der Leiterplatte eine etwas geringere Bauhöhe aufweist. In einer bevorzugten Ausführungsform sind die Kontaktpins im rechten Winkel zu den Schneid-Klemm-Kontakten angeordnet, sodass diese im montierten Zustand senkrecht zur Oberfläche der Leiterplatte stehen, was ein einfaches Durchstecken und Verlöten ermöglicht. Die Kontaktelemente sind vorzugsweise einstückig ausgebildet und werden vorzugsweise von der den Schneid-Klemm-Kontakten zugeordneten Stirnseite des Gehäuses eingeschoben, wobei anschließend die Kontaktpins abgewinkelt werden.

Das Gehäuse ist vorzugsweise als einteiliges Kunststoffgehäuse ausgebildet.

In einer bevorzugten Ausführungsform ist das Gehäuse mit Fixierstiften ausgebildet, über die das Aderanschlussmodul zur Leiterplatte fixiert und ausgerichtet werden kann. Die Fixierstifte können als Presssitz oder mit einer zumindest teilweise zylindrischen Rastung ausgebildet sein. Alternativ können die Fixierstifte als Warmprägezapfen ausgebildet sein.

In einer weiteren bevorzugten Ausführungsform ist das Gehäuse mit einer Anschlagfläche ausgebildet, um das Gehäuse an einer Stirnfläche der Leiterplatte abzustützen. Somit kann die Leiterplatte die beim Beschalten der Schneid-Klemm-Kontakte auftretenden Anschaltkräfte mindestens teilweise aufnehmen.

Die Erfindung wird nachfolgend anhand eines bevorzugten Ausführungsbeispiels näher erläutert. Die Fig. zeigen:
- Fig. 1: eine perspektivische Unteransicht eines Aderanschlussmoduls für Leiterplatten,
- Fig. 2: eine perspektivische Draufsicht auf das Aderanschlussmodul im montierten Zustand auf einer Leiterplatte,
- Fig. 3: eine perspektivische Unteransicht der Darstellung gemäß Fig. 2,
- Fig. 4: eine perspektivische Darstellung des Aderanschlussmoduls im aufgebrochenen Zustand,
- Fig. 5: eine perspektivische Vorderansicht auf eine Frontplatte und
- Fig. 6: eine perspektivische Hinteransicht der Frontplatte.

In der Fig. 1 ist das Aderanschlussmodul 1 für Leiterplatten dargestellt. Das Aderanschlussmodul 1 umfasst ein Gehäuse 2 mit Kontaktelementen, wobei die Kontaktelemente einen als Schneid-Klemm-Kontakt 3 und einen als Kontaktpin 4 ausgebildeten Kontaktbereich aufweisen. Die Kontaktpins 4 sind dabei rechtwinklig zu den Schneid-Klemm-Kontakten 3 angeordnet, was beispielsweise in Fig. 4 erkennbar ist. Die Kontaktpins 4 sind beispielsweise als einfache Lötstifte in Durchstecktechnik, als Einpressstifte oder mit besonderer Geometrie für SMD-Lötung ausgebildet, wobei in den Fig. 1 - 4 die Ausbildung als Lötstifte in Durchstecktechnik dargestellt ist. Dabei liegen die Längsachsen L der Schneid-Klemm-Kontakte 3 parallel zu der Oberfläche der Leiterplatte 6 sowie den Schneidkanten der Schneid-Klemm-Kontakte 3. Das Gehäuse 2 ist mit Fixierstiften 5 ausgebildet, die in entsprechende Bohrungen der Leiterplatte 6 durchgesteckt werden, was in Fig. 3 dargestellt ist. Des Weiteren ist das Gehäuse 2 mit Rastnasen 7, 8 auf der Ober- und Unterseite ausgebildet, mittels derer das Aderanschlussmodul 1 mit einer Frontplatte verrastet werden kann. Weiter umfasst das Gehäuse 2 eine Anschlagfläche 9, die das Gehäuse 2 an einer Stirnfläche 10 der Leiterplatte 6 abstützt, was in den Fig. 2 und 3 dargestellt ist. Wie insbesondere in Fig. 2 zu erkennen ist, liegt zusätzlich der hintere Teil des Gehäuses 2 auf der Leiterplatte 6 auf. Im Bereich der Abwinkelung des Kontaktpins 4 sind jeweils zwei Ausformungen 11 am Gehäuse 2 angeordnet, die die Kontaktpins 4 halten und fixieren. Im Vergleich zu Kabelsteckverbindern, die auf die Stirnseite einer Leiterplatte aufgerastet werden, erlaubt das erfindungsgemäße Aderanschlussmodul 1 den Einsatz auf verschiedenen Leiterplattendicken, wie sie aus statischen Gründen gerade bei größeren Leiterplatten 6 erforderlich sind oder im Einsatz bei 19-Zolltechnik genormt sind. Ab dem Standardraster der Elektronik von 5,08 mm können die Module teilungskonform ausgeführt werden, so dass sich höherpolige Kontaktreihen durch einfaches Aneinanderreihen der Aderanschlussmodule 1 innerhalb des gleichen Rasters realisieren lassen.

In den Fig. 5 und 6 sind drei Aderanschlussmodule 1 innerhalb einer Frontplatte 12 dargestellt. Wie in Fig. 5 erkennbar, sind die Schneid-Klemm-Kontakte 3 von der Stirnseite der Frontplatte 12 frei zugänglich, so dass die Adern einfach mit Standard-Werkzeugen beschaltet werden können, ohne die Frontplatte 12 zu entfernen. Ebenso ist erkennbar, dass, wenn mehrere Einschübe mit Frontplatten 12 übereinander angeordnet sind, diese sich hinsichtlich des Beschaltens nicht stören.

### Bezugszeichenliste

- 1: Aderanschlussmodul
- 2: Gehäuse
- 3: Schneid-Klemm-Kontakt
- 4: Kontaktpin
- 5: Fixierstift
- 6: Leiterplatte
- 7: Rastnase
- 8: Rastnase
- 9: Anschlagfläche
- 10: Stirnfläche
- 11: Ausformung
- 12: Frontplatte

## Patentansprüche

1. Aderanschlussmodul für Leiterplatten, umfassend ein Gehäuse, in dem Kontaktelemente angeordnet sind, wobei die Kontaktelemente einen ersten Kontaktbereich aufweisen, der als Schneid-Klemm-Kontakt ausgebildet ist, und einen zweiten Kontaktbereich aufweisen, der als lötbarer Kontaktpin ausgebildet ist, wobei der Schneid-Klemm-Kontakt einen Schlitz aufweist,
**dadurch gekennzeichnet, dass**
die Kontaktelemente derart ausgebildet sind, dass die Längsachsen der Schneid-Klemm-Kontakte (3) im montierten Zustand des Aderanschlussmoduls (1) parallel zur Oberfläche der Leiterplatte (6) liegen, und
dass die Schlitze parallel zu den Längsachsen der Schneid-Klemm-Kontakte verlaufen.

2. Aderanschlussmodul nach Anspruch 1, **dadurch gekennzeichnet, dass** die Kontaktpins (4) in einem rechten Winkel zu den Schneid-Klemm-Kontakten (3) angeordnet sind.

3. Aderanschlussmodul nach Anspruch 1 oder 2, **dadurch gekennzeichnet, dass** das Gehäuse (2) als einteiliges Kunststoffgehäuse ausgebildet ist.

4. Aderanschlussmodul nach Anspruch 2 oder 3, **dadurch gekennzeichnet, dass** das Gehäuse (2) mit Fixierstiften (5) ausgebildet ist, die parallel zu den Kontaktpins (4) angeordnet sind.

5. Aderanschlussmodul nach einem der vorangegangenen Ansprüche, **dadurch gekennzeichnet, dass** das Gehäuse (2) mit einer Anschlagfläche (9) ausgebildet ist, um das Gehäuse (2) an einer Stirnfläche (10) der Leiterplatte (6) abzustützen.

## Claims

1. Conductor connection module for printed circuit boards, having a housing in which contact elements are arranged, with the contact elements having a first contact area which is in the form of an insulation-displacement terminal contact, and having a second contact area which is in the form of a detachable contact pin, with the insulation-displacement terminal contact having a slot
**characterized in that**
the contact elements are designed such that the longitudinal axes of the insulation-displacement terminal contacts (3) lie parallel to the surface of the printed circuit board (6) when the conductor connection module (1) is in the installed state, and **in that** the slots run parallel' to the longitudinal axes of the insulation-displacement terminal contacts.

2. Conductor connection module according to Claim 1, **characterized in that** the contact pins (4) are arranged at right angles to the insulation-displacement terminal contacts (3).

3. Conductor connection module according to Claim 1 or 2, **characterized in that** the housing (2) is an integral plastic housing.

4. Conductor connection module according to Claim 2 or 3, **characterized in that** the housing (2) has fixing pins (5) which are arranged parallel to the contact pins (4).

5. Conductor connection module according to one of the preceding claims, **characterized in that** the housing (2) has a stop surface (9) in order to support the housing (2) on an end surface (10) of the printed circuit board (6).

## Revendications

1. Module de connexion de conducteurs pour des cartes à circuits imprimés, comprenant un boîtier dans lequel des éléments de contact sont disposés, les éléments de contact présentant une première zone de contact qui est réalisée sous la forme d'un contact à borne guillotine, et une deuxième zone de contact qui est réalisée sous la forme d'une broche de contact à braser, le contact à borne guillotine présentant une fente, **caractérisé en ce que** les éléments de contact sont réalisés de telle façon que les axes longitudinaux des contacts à borne guillotine (3) soient parallèles à la surface de la carte à circuits imprimés (6), à l'état monté du module de connexion de conducteurs (1), et **en ce que** les fentes sont parallèles aux axes longitudinaux des contacts à borne guillotine.

2. Module de connexion de conducteurs selon la revendication 1, **caractérisé en ce que** les broches de contact (4) sont disposées à angle droit par rapport aux contacts à borne guillotine (3).

3. Module de connexion de conducteurs selon la revendication 1 ou 2, **caractérisé en ce que** le boîtier (2) est formé par un boîtier en plastique en une seule pièce.

4. Module de connexion selon la revendication 2 ou 3, **caractérisé en ce que** le boîtier (2) est muni de broches de fixation (5), qui sont parallèles aux broches de contact (4).

5. Module de connexion de conducteurs selon l'une quelconque des revendications précédentes, **caractérisé en ce que** le boîtier (2) est réalisé avec une face de butée (9), pour appuyer le boîtier (2) sur une face frontale (10) de la carte à circuits imprimés (6).
